# FASCICULE DE BREVET EUROPEEN

(11) **EP 1 637 677 B1**
(45) Date de publication et mention de la délivrance du brevet: **24.01.2007**
(21) Numéro de dépôt: 04713915.9
(22) Date de dépôt: 24.02.2004
(51) Int. Cl.: E05B 65/46, A47B 88/04

(54) **SYSTEME DE BLOCAGE POUR TIROIRS DE MEUBLES**
VERRIEGELUNGSSYSTEM FÜR MÖBELSCHUBLADEN
LOCKING SYSTEM FOR FURNITURE DRAWERS

(30) Priorité: 23.05.2003 ES 200301218; 23.12.2003 ES 200303044
(43) Date de publication de la demande: 22.03.2006
(73) Titulaire: Ojmar, S.A., 20871 Elgoibar (Gipuzkoa) (ES)
(72) Inventeur: SEVILLANO GIL, Benito, E-20870 Elgoibar (ES)
(74) Mandataire: Urizar Barandiaran, Miguel Angel
(86) Numéro de dépôt international: PCT/ES2004/000084
(87) Numéro de publication internationale: WO 2004/104336

(56) Documents cités:
- EP-A1- 0 286 199
- DE-B1- 2 131 548
- ES-U1- 1 031 936
- JP-A- 9 215 540
- JP-A- 2001 037 563

## Description

La présente invention a trait à un système de blocage de tiroirs qui empêche le meuble de se renverser, notamment pour des tiroirs de meubles de bureau ou similaires.

À l'heure actuelle, les meubles à tiroirs ou similaires sont profusément utilisés pour archiver toutes sortes de documents (fiches, dossiers, etc.) et de très nombreux dispositifs ont été mis au point qui, pour éviter le renversement, empêchent l'ouverture simultanée de plusieurs tiroirs, un nombre énorme de Brevets pouvant être mentionné à ce sujet. À titre d'exemple et, entre autres, citons les dossiers suivants, aussi bien du demandeur lui-même (EP1059402, U1030864, U 1032265, U1039748) que d'autres titulaires (EP0286199, FR2365677, FR2173463, FR2677071, NL7604359, US4768844).

Dans la plupart des systèmes existants, qui font partie de l'état actuel de la technique, les éléments des dispositifs sont fabriqués en fonction de la taille du meuble ou des tiroirs, c'est pourquoi il faut fabriquer pour chaque fabricant et pour chaque meuble des éléments de tailles différentes, ce qui va à l'encontre d'une standardisation et élève le prix.

Des problèmes inhérents aux systèmes actuels, y compris pour les systèmes qui essaient d'arriver à une standardisation, sont:
a) le nombre excessif de composants ou l'emploi de composants complexes ayant une fabrication, un montage et/ou une action difficiles;
b) des limitations excessives imposées par le fabricant du mécanisme au fabricant du meuble;
c) des dispositifs d'actionnement et de blocage disposés en sens inverse ou dans des endroits inappropriés;
d) un manque de sécurité face à des manipulations inadéquates;
e) une impossibilité d'ouverture en cas de fermeture accidentelle.

D'autres problèmes et limitations des systèmes connus pour bloquer des tiroirs de meubles ont un caractère purement technique ou constructif : une ou plusieurs pièces se déplacent nécessairement en tournant, ce qui complique excessivement le mécanisme.

Le système qui fait l'objet de l'invention dépasse cette problématique: il préconise un nouveau système de blocage pour tiroirs de meubles dans lequel toutes les pièces les composant qui se déplacent sont guidées linéairement.

Le système, selon l'invention, étant de ceux qui se composent d'un axe d'entraînement uni à chaque tiroir qui actionne le dispositif correspondant de blocage, tous les dispositifs de blocage de tous les tiroirs étant tous en corrélation entre eux, de sorte que l'ouverture de l'un d'entre eux empêche celle des autres, se caractérise par le fait que, pour chaque tiroir/glissière, le système comprend:
a) une platine portante fixée au meuble et qui définit une rainure-glissière avec, au moins, deux tronçons formant un angle entre eux;
b) un élément bloquant mobile, muni de deux boulons émergents, qui peuvent se déplacer linéairement guidés par la rainure-glissière mentionnée, étant entraînés par l'axe correspondant, fixé à son tiroir ou son guide, lorsque celui-ci se déplace linéairement;
c) des bras mobiles alignés entre eux, positionnés un en haut et l'autre en bas, et susceptibles de se déplacer linéairement d'une amplitude maximale (a) sur une glissière verticale définie sur la platine portante où ils sont guidés.

Avantageusement la largeur de la rainure-glissière, le diamètre de l'axe d'entraînement, le diamètre des boulons et l'amplitude maximale dont les bras peuvent se déplacer linéairement sont les mêmes, de sorte que lorsque l'un des tiroirs reste ouvert, l'ouverture des tiroirs restants est bloquée.

Avantageusement lesdits bras mobiles supérieurs présentent une rampe extrême où se trouve initialement l'un des boulons de l'élément bloquant pour, au moment d'ouvrir l'un des tiroirs, permettre son déplacement guidé et ainsi bloquer l'ouverture des autres tiroirs.

Additionnellement, le système comprend :
- des moyens de récupération, qui tendent à déplacer dans une seule direction, lors d'une approche verticale, lesdits bras mobiles, les boulons mentionnés se déplaçant horizontalement et laissant libre l'amplitude (a) existant entre deux bras mobiles;
- au moins une barre-tirant associée par ses extrémités à deux bras mobiles de deux platines portantes contiguës.

Avantageusement lesdits moyens de récupération sont constitués notamment par des ressorts qui butent sur le bras mobile opposé correspondant et la platine sur laquelle il est monté et l'élément bloquant a une configuration extraplate, avec ses boulons émergeant vers une même face.

Pour mieux compendre l'objet de la présente invention, on présente sur les plans une forme préférentielle de réalisation pratique, susceptible de changements accessoires qui n'en dénaturent pas le fondement.

La figure 1 est une vue générale en perspective et représente, de façon schématique, le système de blocage pour tiroirs sur des meubles faisant l'objet de l'invention avec ses composants de base en position opérationnelle, le module inférieur étant en position de "tiroir ouvert" et le supérieur en position de "tiroir fermé".

La figure 2 est une vue général en hauteur et représente, de façon schématique, le système de blocage pour tiroirs de meubles avec ses composants de base et associé à chacun des tiroirs (c), le module inférieur étant en position de "tiroir ouvert" et le supérieur en position de "tiroir fermé".

La figure 3 représente en détail la vue frontale d'un module en mouvement en position de "tiroir ouvert" -figure 3a- et en mouvement en position de "tiroir fermé" -figure 3b- pour un exemple -non limitatif- de réalisation pratique.

Les figures 4a et 4b sont similaires aux figures 3a et 3b mais représentant une variante visant à résoudre une situation anormale.

La situation anormale a lieu par accident, les boulons (2a), (2b) de l'élément bloquant (2) demeurant sur le premier tronçon (11a) de la rainure-glissière (11) et l'axe d'entraînement (e) à l'extérieur de ceux-ci (figure 4a).

On décrit ci-après un exemple de réalisation pratique, non limitative, de la présente invention.

Le système de blocage pour tiroirs de meubles, selon l'invention, est applicable à des meubles (M) ayant des tiroirs qui comportent un axe d'entraînement (e) uni au tiroir ou à son guide (c); cet axe d'entraînement (e) actionne le dispositif de blocage correspondant.

Conformément à l'invention, le système de blocage pour tiroirs de meubles employé essentiellement sur des meubles de bureau et similaires, monte en corrélation avec tous les tiroirs (c) d'un meuble (M):
- une platine portante (1)
- un élément bloquant (2)
- des bras mobiles positionnés l'un (3a) en position supérieure et l'autre (3b) en position inférieure sur la platine portante (1) le tout constituant un ensemble modulaire (pour chaque tiroir).

Additionnellement, sont inclus:
- des moyens de récupération -ressorts (4)-
- au moins une barre-tirant (5), qui, reliée par ses extrémités à deux bras mobiles (3a), (3b) de deux platines portantes (1) contiguës, constitue le point d'union entre deux ensembles modulaires proches, autrement dit entre deux tiroirs (c) contiguës.

Selon la réalisation représentée, chaque platine portante (1):
a) définit une rainure-glissière (11) avec, au moins, un premier tronçon (11a) et un second tronçon (11b) formant un angle entre eux - amplitude angulaire (α)-;
b) constitue une glissière-guide (12), orthogonale par rapport à l'un des tronçons (11a) de ladite rainure-glissière (11), qui se poursuit aux deux extrémités dans chacun des logements (13) coaxiaux entre eux et avec ladite glissière-guide (12);
c) dispose d'un boîtier (14) où vient se loger, au moins, un ressort (4).

Selon la réalisation représentée, chaque élément de blocage (2) est consituté par un corps monopièce d'où émergent, vers le même côté, deux boulons (2a), (2b).

Selon la réalisation représentée, un des bras mobiles - positionnellement le bras mobile supérieur (3a)- forme une rampe extrême (31).

Dans le système qui fait l'objet de l'invention, le rapport dimensionnel suivant est réalisé:

L'amplitude maximale avec laquelle peuvent se déplacer linéairement les bras mobiles (3a), (3b) et les barres (5) qui y sont associées, le diamètre des boulons (2a), (2b) de l'élément bloquant (2) et le diamètre de l'axe d'entraînement (e) associé au tiroir ou à sa glissière (c) est la même ou pratiquement la même. Elle apparaît indiquée comme cote (a) sur les figures du plan.

Sont comprises dans l'objet de l'invention toutes autres réalisations pratiques alternatives qui n'en altèrent, n'en changent ni n'en modifie le caractère essentiel proposé ici: par exemple, que la rainure-glissière (11) ait plus de deux tronçons extrêmes formant avec celui-ci des amplitudes angulaires (α), (β) égales ou différentes entre elles et orientées vers un même coôté ou vers des côtés différents.

Avec ces composants et cette structuration, pour obtenir le système de blocage qui fait l'objet de l'invention, le montage a lieu:
a) en disposant la platine portante (1) fixée au meuble (M), de sorte que l'un des tronçons (11a) de sa rainure-glissière (11) demeure en position horizontale et que l'autre tronçon (11b) forme un angle (α) par rapport à l'horizontale.
   Les bras (3a), (3b) et les barres (5) associées à eux se déplacent étant guidés verticalement.
b) dans chaque module, un des bras (3a) tend à s'abaisser en raison de l'action du ressort (4), ce qui oblige les bras restants (3a), (3b) à le faire. L'action des ressorts (4) s'accumule dans l'ensemble du mécanisme;
c) l'élément bloquant (2) est monté avec ses boulons (2a), (2b) logés dans la rainure-glissière (11).

Le fonctionnement a lieu de la façon suivante:
a) tous les tiroirs (c) étant fermés, les boulons (2a), (2b) de l'élément bloquant (2) se logent dans le tronçon horizontal (11a) de la rainure-glissière (11) et l'axe d'entraînement (e) demeure placé entre les deux. Dans cette position, les ressorts (4) agissent en faisant s'abaisser tout l'ensemble des barres (5) et des bras mobiles (3a), (3b), de sorte que l'amplitude (a) se retrouve dans la zone la plus élevée du mécanisme;
b) Au moment d'ouvrir n'importe quel tiroir (c), l'axe (e) entraîne l'élément bloquant (2) en poussant son boulon (2b) qui, dans son déplacement, bute contre la rampe (31) du bras mobile (3a), qui s'élève et élève avec lui le reste des bras mobiles (3a) supérieurs et empêche le déplacement des bras mobiles (3b) inférieurs. L'amplitude (a) s'est déplacée jusqu'à cette zone et y loge le boulon (2a) de l'élément bloquant (2) une fois que l'axe d'entraînement (e) continue son chemin au moment d'ouvrir le tiroir (c) enfin libéré du boulon (2a) -qui s'est logé dans le tronçon (11b) de la rainure-glissière (11)-.

Tant qu'un tiroir (c) restera ouvert -c'est-à-dire avec le boulon (2a) serré entre deux bras (3a), (3b) à la suite de l'action des ressorts (4)-les autres tiroirs (c) seront maintenus fermés et bloqués, les bras restants (3a), (3b) ne pouvant se dépalcer, car le boulon correspondant (2b) bute contre la rampe correspondante (31).

Selon la variante de la figure 4, la rainure-glissière (11) présente, en outre, en continuité avec son tronçon (11a), un troisième tronçon (11c). Les tronçons (11a), (11c) forment un angle (β) entre eux.

Chaque élément bloquant (2) se compose d'un corps monopièce d'où émergent deux boulons (2a), (2b) vers un même côté et, au moins l'un d'entre eux présente une rampe/chanfrein (21).

On constate également que les bras mobiles (3a) présentent chacun une rampe extrême (31 a), (31 b) en opposition (c'est-à-dire ayant une disposition symétrique par rapport à son axe de déplacement) et, au moins, un poussoir (32) disposé sur le troisième tronçon (11c) faisant face à la rainure-glissière (11).

La variante des figures 4a et 4b implique le fait :
a) que les boulons (2a), (2b) présentent une rampe/chanfrein (21), ce qui permet, indifféremment, la disposition d'un même élément bloquant (2) à droite ou à gauche;
b) que les bras mobiles (31) présentent chacun un poussoir (32) disposé symétriquement, ce qui permet indifféremment de disposer un même bras mobile (3a) à droite ou à gauche.

En cas de situation anormale -figures 4a, 4b- où, avec n'importe quel tiroir (c) ouvert, les boulons (2a), (2b) de l'élément bloquant (2) sont logés dans le tronçon horizontal (11 a) de la rainure-glissière (11) et l'axe d'entraînement (e) disposé loin d'eux, dans ce cas, ce sont les ressorts (4) qui agissent en faisant descendre l'ensemble des barres (5) et des bras mobiles (3a), (3b) de sorte que l'amplitude (a) demeure dans la zone la plus élevée du mécanisme, ce qui permet d'ouvrir un autre tiroir (c) quel qu'il soit.

Avec la solution présentée, il suffit de fermer le tiroir (C) correspondant au bloqueur (2) situé dans une position anormale pour que:
a) l'axe (e) d'entraînement pousse tout d'abord la rampe extrême (31 b) du bras mobile (3a) pour le soulever dans le guide (12) et ensuite exerce une poussée sur le boulon (2b) pour le soulever sur le troisième tronçon (11c) de la rainure-glissière (11). Cette dernière action est facilitée par la rampe/chanfrein (21) du boulon (2b);
b) le boulon (2b) étant dépassé par l'axe (e), le poussoir (32) du bras mobile (3a) exerce une pression sur lui grâce à l'action du ressort (4) et l'oblige à revenir à une situation de fonctionnement correct avec le tiroir (C) fermé.

## Revendications

1. Système de blocage pour tiroirs de meubles, de ceux qui se comprennent un axe d'entraînement (e) uni à chaque tiroir/guide (c) qui actionne un dispositif correspondant de blocage, tous les dispositifs de tous les tiroirs étant en corrélation entre eux, de sorte que l'ouverture de l'un d'entre eux empêche celle des autres ; **se caractérisant par le fait que** pour chaque tiroir/guide (c), le système se compose de:
a) une platine portante (1) fixable au meuble et définissant une rainure-glissière (11) avec, au moins un premier tronçon (11a)et un second tronçon (11b) formant un angle (α) entre eux;
b) un élément bloquant (2) mobile pourvu de deux boulons (2a), (2b) émergents, qui peuvent se déplacer linéairement guidés sur ladite rainure-glissière (11), car étant entraînés par le mouvement de l'axe correspondant (e) fixé au tiroir ou à son guide (c), lorsque celui-ci se déplace linéairement;
c) des bras mobiles alignés entre eux, positionnés l'un en haut (3a) et l'autre en bas (3b), et susceptibles de se déplacer linéairement avec une amplitude maximale (a) sur une glissière verticale (12) définie sur la platine portante (1) où ils sont guidés.

2. Système de blocage pour tiroirs de meubles, selon la revendication antérieure, **se caractérisant par le fait que** la largeur de la rainure-glissière (11), le diamètre de l'axe d'entraînement (e), le diamètre des boulons (2a), (2b) et l'amplitude maximale (a) auxquels peuvent se déplacer linéairement les bras mobiles sont les mêmes, de sorte que si n'importe quel tiroir (c) est ouvert, l'ouverture des autres tiroirs est bloquée.

3. Système de blocage pour tiroirs de meubles, selon les revendications antérieures, **se caractérisant par le fait que** l'un des bras mobiles (3a) mentionnés présente une rampe extrême (31) où bute initialement l'un des boulons (2b) de l'élément bloquant (2) pour, au moment d'ouvrir l'un des tiroirs (c) favoriser son déplacement guidé ou ainsi bloque l'ouverture des tiroirs restants.

4. Système de blocage pour tiroirs de meubles, selon les revendications antérieures, **se caractérisant par le fait que**, sur chaque platine portante (1), on dispose de moyens de récupération (4) qui tendent à déplacer dans une direction, dans une approche verticale, lesdits bras mobiles (3a), (3b), lesdits boulons (2a), (2b) se déplaçant horizontalement et laissant libre l'amplitude (a) existant entre deux bras mobiles (3a), (3b).

5. Système de blocage pour tiroirs de meuble, selon les revendications antérieures, **se caractérisant par le fait que** l'élément bloquant (2) a une configuration extraplate et ses boulons (2a), (2b) émergent sur une même face.

6. Système de blocage pour tiroirs de meubles, selon les revendication 4, se caractérisant notamment par le fait que lesdits moyens de récupération sont constitués par des ressorts (4) qui viennent buter à l'opposée contre le bras mobile (3a) correspondant et la platine portante (1) sur laquelle il est monté.

7. Système de blocage pour tiroirs de meubles, selon les revendications antérieures, **se caractérisant par le fait qu'**il comprend, au moins, une barre-tirant (5) associée par ses bouts à deux bras mobiles (3a), (3b) de deux platines portantes (1) contiguës.

8. Système de blocage pour tiroirs de meubles, selon la première revendication, **se caractérisant par le fait que** la rainure-glissière (11) présente, communiquant avec son tronçon horizontal (11a), un troisième tronçon (11c) qui forme un angle avec lui, capable de loger un boulon (2b) de l'élément bloquant.

9. Système de blocage pour tiroirs de meubles, selon les revendications antérieures, **se caractérisant par le fait qu'**au moins le boulon (2b) de l'élément bloquant (2) qui fait face à l'axe d'entraînement (e) présente une rampe/chanfrein (21) et le bras mobile supérieur (3a) présente deux rampes latérales (31a), (31b) s'opposant, sur lesquelles bute l'un ou l'autre des boulons (2a), (2b).

10. Système de blocage pour tiroirs de meubles, selon les revendications 8 et 9, **se caractérisant par le fait que** ledit bras mobile supérieur (3a) présente, au moins, un poussoir (32), disposé sur le troisième tronçon (11c) en face de la rainure-glissière (11).

## Claims

1. Locking system for furniture drawers, of the kind that have a drive shaft (3) joined to each drawer/guide (c) which activates a relative locking system. All the locking devices of all the drawers are correlated together so that when one of them is opened it prevents the others from being opened; **characterised** because for each drawer/guide (c) the system has:
a) a bearing flange (11 that can be secured to the furniture and that defines a groove-rail (11) with at least, one first stretch (11 a) and a second stretch (11b) angled together (α);
b) a mobile locking element (2) with two emerging bolts (2a), (2b) that can move linearly guided in this groove-rail (1) on being drawn with the movement of the relative shaft (e), fixed to the drawer or to its guide (c), when this moves linearly;
c) some mobile arms aligned together, positioned one up (3a) and another down (3b) and subject to moving linearly a maximum range (1) in a vertical rail (12) defined on the bearing flange (1) where they are guided.

2. Locking system for furniture drawers, according to previous claim, **characterised** because the width of the groove-rail (11), the diameter of the drive shaft (e), the diameter of the bolts (2a), (2b) and the maximum range (a) that the mobile arms can move linearly is the same; so that, with any drawer (c) open, the opening of the other drawers is locked.

3. Locking system for furniture drawers, according to previous claims, **characterised** because one of the aforementioned mobile arms (3a) has an end ramp (31) where one of the bolts (2b) of the locking element (2) initially falls, in order, when opening one of the drawers (c) to favour its guided movement or thus lock the opening of the remaining drawers.

4. Locking system for furniture drawers, according to previous claims, **characterised** because, on each bearing flange (1), there are some recovery means (4) that tend to move in one direction in vertical approach to the aforementioned mobile arms (3a), (3b), when these bolts (2a), (2b) move horizontally and leave the existing range (a) between two mobile arms (3a) (3b) free.

5. Locking system for furniture drawers, according to previous claims, **characterised** because the locking element (2) has an extra-flat configuration and its bolts (2a), (2b) emerge towards the same side.

6. Locking system for furniture drawers, according to claim 4, **characterised** because in particular, the aforementioned recovery means are some springs (4) that in a countering way come up against the relative mobile arm (3a) and the bearing flange (1) where it is mounted.

7. Locking system for furniture drawers, according to previous claims, **characterised** because it includes at least one tie-bar (5) joined at the ends to two mobile arms (3a), (3b) of two adjacent bearing flanges (1).

8. Locking system for furniture drawers, according to first claim, **characterised** because the groove-rail (11) has, connected to its horizontal stretch (11a), a third stretch (11c) angled with respect to it and able to house a bolt (2b) of the locking element.

9. Locking system for furniture drawers, according to previous claims, **characterised** because at least the bolt (2b) of the locking element (2) facing the drive shaft (3) has a ramp/corner (21) and the upper mobile arm (3a) has several contrasted side ramps (31 a), (31 b), where one or other of the bolts (2a), (2b) falls.

10. Locking system for furniture drawers, according to claims 8 and 9, **characterised** because this upper mobile arm (3a) has at least one thruster (32), placed facing it on the third stretch (11c) of the groove-rail (11).

## Patentansprüche

1. Sperrsystem für Schubladen von Möbeln vom Typ der mit einer Schublade / Führung (c) verbundenen Mitnehmerwelle (e), mit welcher eine entsprechende Sperrvorrichtung beaufschlagt wird (e), wobei die Sperrvorrichtungen aller Schubladen des Möbels in einer Weise mitander in Verbindung stehen, dass das Öffnen einer derselben das Öffnen aller anderen unterbindet, **dadurch gekennzeichnet, dass** das System für jede Schublade / Führung (c) aus Folgendem besteht:
a) Eine direkt am Möbel zu befestigende Pletine (1), welche eine Nute-Spur (11) aufweist und wobei zumindest der erste Abschnitt (11 a) mit Bezug auf den zweiten Abschnitt (11 b) im Winkel zueinander angeordnet sind (α);
b) Ein bewegliches Sperrelement (2) mit zwei daraus herausragenden Bolzen (2a), (2b), welche linear in der genannten Nut-Spur (11) verschoben werden können, wenn sie durch das lineare Verfahren der an der Schublade bzw. der Führung (c) befestigten entsprechenden Welle mitgenommen werden;
c) Unter sich ausgerichtete bewegliche Arme, von denen einer oben (3a) und der andere unten (3b) angeordnet sind, und welche linear in einer maximale Amplitude (a) in einer in der Trägerpletine (1) vorgegebenen vertikalen Führungsschiene (12), in der die geführt werden, verfahren werden können.

2. Sperrsystem für Schubladen von Möbeln nach dem obigen Patentanspruch, **dadurch gekennzeichnet, dass** die Breite der Nut-Spur (11), der Durchmesser der Mitnehmerwelle (e), der Durchmesser der Bolzen (2a) und (2b) und die maximale Amplitude (a) mit der sich die beweglichen Arme linear bewegen können dieselbe ist, so dass bei einer beliebigen (c) offen stehenden Schublade das Öffnen aller anderen gesperrt ist.

3. Sperrsystem für Schubladen von Möbeln nach den obigen Patentansprüchen, **dadurch gekennzeichnet, dass** einer der genannten beweglichen Arme (3a) an seinem Ende eine Rampe (31) aufweist, auf welche ausgänglich einer der Bolzen (2b) der Sperrvorrichtung (2) aufläuft, damit im Moment des Öffnens einer der Schubladen (c) ein geführtes Verschieben eingeleitet bzw. auf diese Weise das Öffnen der anderen Schubladen unterbunden wird.

4. Sperrsystem für Schubladen von Möbeln nach den obigen Patentansprüchen, **dadurch gekennzeichnet, dass** auf jeder der Trägerpletinen (1) geeignete Rückstellmittel (4) vorgesehen sind, deren Tendenz es ist, die oben genannten beweglichen Arme (3a) und (3b) unidirektional in vertikaler Näherung im Moment des horizontalen Verfahrens der genannten Bolzen (2a) und (2b) zu versetzen und damit die zwischen den beweglichen Armen (3a) und (3b) vorhandene Amplitude (a) frei zu geben.

5. Sperrsystem für Schubladen von Möbeln nach den obigen Patentansprüchen, **dadurch gekennzeichnet, dass** das Sperrsystem (2) extrem flach ausgelegt ist und seine Bolzen (2a) und (2b) auf derselben Seite heraustreten.

6. Sperrsystem für Schubladen von Möbeln nach dem obigen Patentanspruch 4, **dadurch gekennzeichnet, dass** die genannten Rückhaltsysteme von Federn (4) gebildet werden, welche gegengesetzt gegen den entsprechenden beweglichen Arm (3a) und die Trägerpletine (1) stossen, auf der sie montiert sind.

7. Sperrsystem für Schubladen von Möbeln nach den obigen Patentansprüchen, **dadurch gekennzeichnet, dass** es mindestens über einen Stab-Zugstrebe (5) verfügt, welcher an seinen Enden an zwei bewegliche Arme (3a) und (3b) von zwei aneinanderliegenden Trägerpletinen (1) angebunden ist.

8. Sperrsystem für Schubladen von Möbeln nach dem obigen Patentanspruch 1, **dadurch gekennzeichnet, dass** die Nut-Führung (11) in Verbindung mit ihrem horizontalen Stück (11a) ein drittes winklig dazu angeordnetes Stück (11c) aufweist, das dazu in der Lage ist, einen Bolzen (2b) des Sperrsystems aufzunehmen.

9. Sperrsystem für Schubladen von Möbeln nach den obigen Patentansprüchen, **dadurch gekennzeichnet, dass** mindestens der der Mitnehmwerwelle (e) gegenüber stehende Bolzen (2b) des Sperrelements (2) eine Rampe / Abschrägung (21) aufweist und der obere bewegliche Arm (3a) über gegengesetzte seitliche Rampen (31 a), (31 b) verfügt, auf welche der eine oder der andere der Bolzen (2a) bzw. (2b) aufläuft.

10. Sperrsystem für Schubladen von Möbeln nach den obigen Patentansprüchen 8 und 9, **dadurch gekennzeichnet, dass** der genannte bewegliche obere Arm (3a) mindestens einen Stössel (32) aufweist, welcher gegenüber dem dritten Wegstück (11c) der Nut-Führung (11) angeordnet ist.
